# EUROPÄISCHE PATENTANMELDUNG

(11) **EP 1 895 075 A2**
(43) Veröffentlichungstag der Anmeldung: **05.03.2008**
(21) Anmeldenummer: 07115339.9
(22) Anmeldetag: 30.08.2007
(51) Int. Cl.: E04G 21/18, E06B 9/08

(54) **Montagehilfe**

(30) Priorität: 01.09.2006 DE 102006041034
(71) Anmelder: HÖRMANN KG DISSEN, 49197 Dissen (DE)
(72) Erfinder: HÖRMANN, Stephan, 33332, Gütersloh (DE)
(74) Vertreter: Kastel, Stefan

(57) **Zusammenfassung**

Die Erfindung betrifft eine Montagehilfe (20) für die Überkopfmontage zumindest eines Teilelementes (11) eines Gebäudeabschlusselements an einem Gebäude (10). Um eine leichtere Überkopfmontage des Teilelementes zu ermöglichen, wird vorgeschlagen, dass die Montagehilfe (20) einen ersten Abschnitt (12) zur Befestigung an dem Gebäude (10) und einen zweiten Abschnitt (13) zur Befestigung an dem Teilelement (11) aufweist und dass der erste (12) und der zweite (13) Abschnitt relativ zueinander beweglich aneinander befestigt sind.

## Beschreibung

Die Erfindung betrifft eine Montagehilfe für die Überkopfmontage zumindest eines Teilelements eines Gebäudeabschlusselements an einem Gebäude sowie ein Verfahren zur Montage eines derartigen Gebäudeabschlusselements mit einer derartigen Montagehilfe.

Gebäudeabschlusselemente finden insbesondere an automatisch oder halbautomatisch zu verschließenden Gebäudeöffnungen Anwendung. Ein häufig verwendetes Gebäudeabschlusselement ist das Rolltor.

Ein solches Rolltor umfasst zunächst Führungen, die an den im Wesentlichen vertikal ausgerichteten Seiten der zu verschließenden Gebäudeöffnung angebracht sind. An bzw. unter dem Sturz der Gebäudeöffnung ist ein Motor mit einer Wickelwelle angebracht, die beispielsweise einen Rollpanzer aufwickelt, der von den Führungen in die Gebäudeöffnung geführt wird.

Der Motor und die Mechanik der Wickelwelle sind üblicherweise an der Innenseite des sich über der Gebäudeöffnung befindlichen Sturzes, also zwischen Gebäudeöffnung und Gebäudedecke angeordnet. Ist kein ausreichender Sturzbereich vorhanden, der die Wickelwellenanordnung gegebenenfalls mit aufgewickeltem Rollpanzer aufnehmen könnte, wird die Wickelwelle im Bereich des oberen Endes der Gebäudeöffnung befestigt, wobei dann an der Außenseite im allgemeinen eine Sturzblende angebracht wird, die die Wickelwelle und den Motor vor äußeren Einflüssen, wie beispielsweise Regen oder Schmutz, abschirmen soll und/oder ein ansprechendes Äußeres bieten soll. Diese Sturzblende ist meist aus Metall oder Kunststoff gebildet und erstreckt sich in der Regel über die gesamte Breite der Gebäudeöffnung.

Herkömmlich erfolgt die Montage von derartigen Sturzblenden mit starren Montageelementen, beispielsweise Winkeln. Dabei werden die Montageelemente zunächst entweder an dem Gebäude oder an der Sturzblende befestigt. Danach wird die Sturzblende in ihre Montageposition an dem Sturz bewegt, und das bis dato unbefestigte Ende des Montageelements an der Sturzblende oder dem Gebäude befestigt.

Diese Art der Montage bringt es mit sich, dass bei der Anbringung der Sturzblende längere Zeit über Kopf gearbeitet werden, und die Sturzblende in einer ungünstigen Lage gehalten werden muss. Dies erschwert das präzise Arbeiten und ermüdet den Monteur, so dass sich Fehler und Unfälle häufen können.

Aufgabe der Erfindung ist es daher, die Montage eines derartigen Teilelements eines Gebäudeabschlusselements zu vereinfachen und die Präzision und Arbeitssicherheit bei der Montage zu verbessern.

Zur Lösung dieser Aufgabe wird erfindungsgemäß eine Montagehilfe mit den Merkmalen des Hauptanspruches sowie ein mit dieser Montagehilfe durchführbares Montageverfahren mit den Schritten des Nebenanspruches vorgeschlagen.

Die Erfindung schlägt demnach eine Montagehilfe für die Überkopf-Montage zumindest eines Teilelements eines Gebäudeabschlusselements an einem Gebäude vor, welche einen ersten Abschnitt aufweist, mit dem sie an dem Gebäude befestigbar ist. Die Montagehilfe hat weiter einen zweiten Abschnitt, der an dem Teilelement des Gebäudeabschlusselements zu befestigen ist. Der erste und der zweite Abschnitt sind aneinander befestigt, jedoch derart, dass sie relativ zueinander beweglich sind.

Diese Montagehilfe hat den Vorteil, dass eine Sturzblende oder ein sonstiges über Kopf zu montierendes Teilelement eines Gebäudeabschlusses an der Montagehilfe in einer einfach zu erzielender Stellung befestigbar ist. Sind mehrere Befestigungspunkte vorgesehen, so hält die Montagehilfe das Teilelement in Position, ohne dass es nötig wäre, das Teilelement manuell über einen längeren Zeitraum in einer bestimmten Position und Raumlage zu halten. Dadurch wird der Monteur physisch entlastet und kann sich auf die Präzision der Montage konzentrieren.

Der Monteur kann zunächst den zweiten Abschnitt an der Sturzblende befestigen und den ersten Abschnitt an dem Gebäude vorläufig befestigen. Durch die relative Bewegbarkeit der beiden Abschnitte lässt sich dann das zu montierende Teilelement trotz seiner Vormontage noch leicht hantieren und in die endgültige Stellung bringen, wo das Teilelement dann, zumindest teilweise gehalten durch die Montagehilfe, endgültig fixiert werden kann.

Vorteilhafte Ausgestaltungen sind Gegenstand der Unteransprüche.

Vorteilhaft ist zwischen dem ersten und dem zweiten Abschnitt ein dritter Abschnitt eingefügt, der den ersten und den zweiten Abschnitt beweglich miteinander verbindet. In einer weiteren vorteilhaften Ausgestaltung ist die Verbindung des ersten und/oder des zweiten Abschnitts mit dem dritten Abschnitt durch Gelenke realisiert. Als besonders vorteilhaft erweist sich, die Gelenke als Scharniere auszuführen, wodurch der dritte Abschnitt zusammen mit dem ersten und zweiten Abschnitt ein Doppelscharnier bildet.

In dem ersten Abschnitt und/oder zweiten Abschnitt ist vorteilhaft die Möglichkeit vorgesehen, ein Befestigungselement anzubringen. Dies kann durch das Vorsehen eines Loches zur Aufnahme beispielsweise einer Schraube oder eines Bolzens durchgeführt werden.

Weiterhin ist es vorteilhaft möglich, wenigstens eines der Löcher als Langloch auszubilden, um neben einer Rotation des Teilelements um eine Vorfixierung mittels eines Bolzens auch eine Translation entlang des Langlochs durchführen zu können, um das Teilelement so in seine endgültige Lage zu bringen.

Das erfindungsgemäße Montageverfahren ist durch die Verwendung der voranstehend erläuterten Montagehilfe gekennzeichnet.

Der Vorteil dieses Verfahrens liegt darin, dass Ungenauigkeiten der Positionierung des Teilelements bei der Montage eine geringere Rolle spielen. Vorteilhaft wird das Teilelement zunächst provisorisch mit Hilfe der Montagehilfe an dem Gebäude befestigt. Anschließend wird das Teilelement in seine Einbauposition bewegt und dort mit einem Befestigungsmittel fixiert. Besonders vorteilhaft ist dieses Verfahren auf die Sturzblende eines Rolltores anwendbar.

Nachfolgend wird die Erfindung anhand eines Ausführungsbeispieles näher erläutert, das in den Zeichnungen schematisch dargestellt ist. Es zeigen:
- Fig. 1: eine Innenansicht auf eine obere Ecke einer Gebäudeöffnung eines Gebäudes, welche mit einer Sturzblende versehen ist, die mit einer Ausführungsform der erfindungsgemäßen Montagehilfe befestigt ist;
- Fig. 2: eine Seitenansicht auf den oberen Rand der Gebäudeöffnung, wobei die Sturzblende in einer vorläufigen Montageposition gezeigt ist;
- Fig. 3: eine Ansicht vergleichbar von Fig. 2 mit der Sturzblende in der endgültigen Montageposition;
- Fig. 4: eine Seitenansicht auf eine weitere Gebäudeöffnung ohne Sturz mit einer weiteren Montagemöglichkeit, mit der eine Sturzblende mittels der in den Fig. 1 bis 3 gezeigten Montagehilfe befestigbar ist, wobei die Sturzblende in einer vorläufigen Montageposition gezeigt ist; und
- Fig. 5: eine Ansicht vergleichbar zur Fig. 4, wobei die Sturzblende in der endgültigen Montageposition gezeigt ist.

In den Fig. 1 bis 3 ist eine durch ein nicht dargestelltes Rolltor zu verschließende erste Gebäudeöffnung 30 eines Gebäudes dargestellt. Oberhalb der ersten Gebäudeöffnung 30 ist ein Sturz 32 vorhanden, der von der nicht dargestellten Gebäudedecke bis zu dem oberen Rand 34 der ersten Gebäudeöffnung 30 reicht. An der Innenseite 36 des Sturzes 32 ist die nicht dargestellte Wickelwelle des Rolltores mit dem ebenfalls nicht dargestellten Rolltorpanzer zu befestigen. Bei den Fig. 1 bis 3 ist angenommen, dass die Höhe des Sturzes 32 nicht ausreicht, um genügend Platz für die Montage der Wickelwelle zur Verfügung zu stellen, so dass bei aufgewickeltem Rollpanzer der Rollpanzer noch ein Stück über den oberen Rand 34 in die erste Gebäudeöffnung 30 hineinragt. Um dennoch einen optisch ansprechenden Abschluss des oberen Randes 34 der ersten Gebäudeöffnung 30 zur Verfügung zu stellen, ist an dem oberen Rand 34 eine Sturzblende 11 als Teilelement des Rolltores befestigt. Die Befestigung der Sturzblende 11 erfolgt mittels einer Montagehilfe 20. Die Montagehilfe 20 ist in der dargestellten Ausführungsform mit wenigstens einem Doppelscharnier 38 versehen oder als ein solches ausgebildet.

Demnach weist die in den Fig. 1 bis 3 gezeigte Montagehilfe 20 einen ersten Abschnitt 12 in Form eines ersten Scharnierlappens 40, einen zweiten Abschnitt 13 in Form eines zweiten Scharnierlappens 42 und einen dritten Abschnitt 14 in Form eines die Scharnierlappen 40, 42 verbindenden Steges 44 auf. In Verbindung mit Fig. 3 ist die bevorzugte Ausführung der Abschnitte 12 bis 14 als flache Metallbleche ersichtlich.

Gemäß der dargestellten bevorzugten Ausführungsform sind der erste Abschnitt 12 mit dem dritten Abschnitt 14 und auch der zweite Abschnitt 13 mit dem dritten Abschnitt 14 durch ein Gelenk, das hier als Scharnier 15 ausgebildet ist, verbunden.

Weiter haben der erste Abschnitt 12 und der zweite Abschnitt 13 jeweils eine Ausnehmung oder ein Loch, die bzw. das in diesem Ausführungsbeispiel als Langloch 17 ausgeführt ist, um jeweils wenigstens ein Befestigungsmittel, das hier als Schraube 16, 18 ausgeführt ist, aufzunehmen. Demnach ist der erste Scharnierlappen 40 mittels einer ersten Schraube 16 an dem Gebäude 10 befestigbar und der zweite Scharnierlappen 42 ist mittels einer zweiten Schraube 18 an der Sturzblende 11 befestigbar. Die Beweglichkeit der Scharniere 15 lässt es nun zu, die Sturzblende 11 in ihre Einbauposition und aus dieser herauszubewegen. Ebenso erlaubt die Kombination aus Schrauben 16, 18 und jeweiligem Langloch 17 einerseits eine Translation und andererseits eine gewisse Drehung - um die Schraubenachse - der Sturzblende 11 gegenüber dem Gebäude 10. In Fig. 2 ist die entsprechend verschwenkte Sturzblende 11 zu sehen. Bei der Montage der Sturzblende 1, die hier als Teilelement des Rolltores dient, wird die Verbindung zwischen Gebäude 10 und Sturzblende 11 mittels der Montagehilfe 20 durchgeführt. Dazu wird der erste Scharnierlappen 40 der Montagehilfe 20 vorzugsweise zunächst am Gebäude 10 mittels der Schraube 16 lose befestigt. Anschließend wird die Sturzblende 11 mit der zweiten Schraube 18 an dem zweiten Scharnierlappen 42 befestigt, wozu die Montagehilfe 20 in eine hierfür montagegünstige Position verfahren wird. Mit noch losen Schrauben 16, 18 kann die Lage der Sturzblende 11 relativ zu dem Gebäude 10 korrigiert werden, wozu man die Sturzblende 11 beispielsweise in die in Fig. 2 dargestellte abgeklappte Lage bringen kann. Anschließend können die Schrauben 16, 18 festgezogen werden.

Nachdem diese hilfsweise Montage geschehen ist, kann die Sturzblende 11 in ihre endgültige, in Fig. 3 dargestellte Montageposition bewegt werden. Bei einer Ausgestaltung bleibt die Sturzblende nur mittels mehreren dieser Doppelscharniere 38 befestigt, wobei eventuell noch an den seitlichen Enden eine lösbare Verklemmung vorgenommen wird. Wirken dann unzulässige Kräfte auf die Sturzblende, beispielsweise weil ein zu hohes Fahrzeug dagegen fährt, dann kann die Sturzblende 11 um die Scharniere 15 verschwenken und entsprechend ausweichen, um so Beschädigungen zu vermeiden. Andererseits ist es auch möglich, die Sturzblende in ihrer in Fig. 3 dargestellten endgültigen Montageposition mittels einer beliebigen Fixiereinrichtung (nicht dargestellt) zu fixieren.

Durch die Verwendung der Montagehilfe 20 ist es demnach möglich, bei einem über Kopf zu bewegenden Teilelement eines Gebäudeabschlusselementes zunächst eine einfache Anordnung der Einzelteile zu wählen, so dass die Montage leicht fällt und anschließend das Teilelement in seiner Montageposition zu bewegen. Dadurch ist die über Kopf Montage eines solchen Teilelementes, beispielsweise der Sturzblende 11 eines Rolltores wesentlich vereinfacht.

Wie die Fig. 4 und 5 zeigen, kann die Montagehilfe 20 jedoch auch für eine universelle Befestigung an verschiedenen Einbausituationen verwendet werden. In den Fig. 4 und 5 ist eine zweite Gebäudeöffnung 50 dargestellt, die keinen Sturz aufweist. Dennoch lässt sich die Sturzblende 11 mit der hier dargestellten Montagehilfe 20 auch bei dieser Einbausituation leicht befestigen. Hierzu wird der erste Scharnierlappen 40 an der horizontalen oberen Begrenzungswandung der Gebäudeöffnung, also aus der vertikalen Lage, abgewinkelt, befestigt. Diese horizontale Begrenzungswandung kann beispielsweise die Gebäudedecke 52 sein. Die Fig. 4 und 5 können aber auch die Außenmontage der Sturzblende 11 am Außenbereich der ersten Gebäudeöffnung 30 zeigen, wobei dann der erste Scharnierlappen 40 in horizontaler Ausrichtung an der unteren horizontalen Begrenzungswandung 54 des Sturzes 32 befestigt wird.

Ansonsten erfolgt die Montage wie zuvor anhand der Fig. 1 - 3 erläutert.

Es ist für den Fachmann leicht ersichtlich, dass mit Hilfe des Doppelscharniers 38 auch eine Befestigung an schrägen Flächen möglich wäre.

### BEZUGSZEICHENLISTE

- 10: Gebäude
- 11: Sturzblende (Teilelement)
- 12: erster Abschnitt
- 13: zweiter Abschnitt
- 14: dritter Abschnitt
- 15: Scharnier (Gelenk)
- 16: erste Schraube (Befestigungsmittel)
- 17: Langloch
- 18: zweite Schraube (Befestigungsmittel)
- 20: Montagehilfe
- 30: erste Gebäudeöffnung
- 32: Sturz
- 34: oberer Rand
- 36: Innenseite
- 38: Doppelscharnier
- 40: erster Scharnierlappen
- 42: zweiter Scharnierlappen
- 44: Steg
- 50: zweite Gebäudeöffnung
- 52: Gebäudedecke
- 54: untere horizontale Begrenzungswandung des Sturzes 32

## Patentansprüche

1. Montagehilfe (20) für die Überkopfmontage zumindest eines Teilelementes (11) eines Gebäudeabschlusselements an einem Gebäude (10),
**dadurch gekennzeichnet,**
**dass** die Montagehilfe (20) einen ersten Abschnitt (12) zur Befestigung an dem Gebäude (10) und einen zweiten Abschnitt (13) zur Befestigung an dem Teilelement (11) aufweist und dass der erste (12) und der zweite (13) Abschnitt relativ zueinander beweglich aneinander befestigt sind.

2. Montagehilfe nach Anspruch 1,
**dadurch gekennzeichnet,**
**dass** der erste Abschnitt (12) und der zweite Abschnitt (13) mittels eines dazwischenliegenden dritten Abschnitts (14) zueinander beweglich aneinander befestigt sind.

3. Montagehilfe nach Anspruch 2,
**dadurch gekennzeichnet,**
**dass** der erste Abschnitt (12) und/oder der zweite Abschnitt (13) durch ein Gelenk (15) mit dem dritten Abschnitt (14) verbunden ist.

4. Montagehilfe nach Anspruch 2 oder Anspruch 3,
**dadurch gekennzeichnet,**
**dass** der dritte Abschnitt (14) zusammen mit dem ersten (12) und zweiten (13) Abschnitt ein Doppelscharnier (38) bildet.

5. Montagehilfe nach einem der vorstehenden Ansprüche,
**dadurch gekennzeichnet,**
**dass** der erste Abschnitt (12) und/oder der zweite Abschnitt (13) jeweils zumindest eine Ausnehmung zur Aufnahme und/oder Durchführung eines Befestigungsmittels (16,18) haben.

6. Montagehilfe nach Anspruch 5,
**dadurch gekennzeichnet,**
**dass** wenigstens eine Ausnehmung als Langloch (17) ausgebildet ist.

7. Gebäudeabschlusselement mit einem an einem Gebäude (10) befestigen Teilelement (11)
**dadurch gekennzeichnet,**
**dass** das Teilelement (11) mit einer Montagehilfe (20) nach einem der vorstehenden Ansprüche befestigt ist.

8. Gebäudeabschlusselement nach Anspruch 7,
**dadurch gekennzeichnet,**
**dass** das Gebäudeabschlusselement ein Tor, insbesondere ein Rolltor, und das Teilelement eine Sturzblende (11) ist, die mit einer Montagehilfe (20) nach einem der Ansprüche 1-6 befestigt ist.

9. Verfahren zur Überkopf-Montage eines Teilelements (11) eines Gebäudeabschlusselements an einem Gebäude (10),
**dadurch gekennzeichnet, dass** das Teilelement (11) mit einer Montagehilfe (20) nach einem der Ansprüche 1 - 6 über Kopf montiert wird.

10. Verfahren nach Anspruch 9,
**dadurch gekennzeichnet, dass**
das Teilelement (11) zunächst mit Hilfe der Montagehilfe (20) provisorisch befestigt, und dann über Relativbewegung des ersten und zweiten Abschnitts in seine Einbauposition bewegt wird.

11. Verfahren nach Anspruch 10,
**dadurch gekennzeichnet,**
**dass** das Teilelement (11) in der Einbauposition mit einer Fixierungseinrichtung fixiert wird.

12. Verfahren nach einem der Ansprüche 9 bis 11,
**dadurch gekennzeichnet,**
**dass** eine Sturzblende (11) mittels der Montagehilfe (20) an einer durch ein Tor zu verschließenden Gebäudeöffnung (30, 50) befestigt wird.
